# EUROPÄISCHE PATENTSCHRIFT

(11) **EP 0 154 357 B1**
(45) Veröffentlichungstag und Bekanntmachung des Hinweises auf die Patenterteilung: **24.08.1988**
(21) Anmeldenummer: 85103040.3
(22) Anmeldetag: 29.04.1982
(51) Int. Cl.: F41C 25/02

(54) **Magazin für Feuerwaffen**
Firearm magazine
Magasin pour arme à feu

(30) Priorität: 30.04.1981 AT 1944/81
(43) Veröffentlichungstag der Anmeldung: 11.09.1985
(62) Teilanmeldung aus: 82901289.7
(73) Patentinhaber: Glock, Gaston, A-1220 Wien (AT)
(72) Erfinder: Glock, Gaston, A-1220 Wien (AT)
(74) Vertreter: Barger, Erich, Dipl.-Ing. Patentanwälte Dipl.-Ing. H. Mitscherlich

(56) Entgegenhaltungen:
- GB-A- 867 782
- GB-A- 875 222
- US-A- 3 383 790

## Beschreibung

Die Erfindung bezieht sich auf ein Magazin für Feuerwaffen mit einem einen rechteckigen Querschnitt aufweisenden Kunststoffmantel und einem mit diesem verbundenen Boden sowie einem federgestützten Patronenschieber. Die bekannten Magazine dieser Art weisen den Nachteil auf, daß es zu hohen Reibungen zwischen den Patronen und dem Magazinmantel kommen kann, da in den meisten Fällen der Reibungskoeffizient des verwendeten Kunststoffes hoch ist. Es wurde bereits vorgeschlagen, durch Sicken im Magazinmantel die Linienberührung in Punktberührungen umzuwandeln, um dadurch die Gleitbewegung der Patronen zu erleichtem.

Die Erfindung bezweckt, die Verbesserung des Vorschubes der Patronen im Magazin auf einem anderen Weg zu erreichen. Erfindungsgemäß wird der Schieber die Patronen mit ihren Achsen senkrecht zur Vorderwand und zur Rückwand des Kunststoffmantels führen. Dieser ist mit einer an ihm verankerten Metalleinlage versehen, die im oberen Bereich seitliche, sich nach oben stark verjüngende, die Patronenspitzen in die Nähe der Magazinsebene drängende und dadurch die Patronen aufrichtende Führungen aufweist.

Für die Erzielung einer vorteilhaften Richtung der auf den Schieber wirkenden Federkraft ist die Lage des Magazinbodens von Bedeutung. In vorteilhafter Ausgestaltung der Erfindung ist daher der Boden schräg zu der Vorderwand und Rückwand des Kunststoffmantels und im wesentlichen parallel zur obersten Patrone angeordnet und mit dem Kunststoffmantel mittels Nut und Feder verbunden. Er weist seitliche Ausnehmungen auf, die mit Vorsprüngen im mittleren Bereich des Kunststoffmantels im Sinne einer Verrastung zusammenwirken, wobei Anlaufflächen an den Vorsprüngen und/oder Ausnehmungen vorgesehen sind.

In den Figuren 1 bis 4 der Zeichnung ist der Gegenstand der Erfindung in einer beispielsweisen Ausführungsform in Seiten-, Rück- und Vorderansicht sowie in Draufsicht dargestellt.

Das dargestellte Patronenmagazin besteht aus einem Kunststoffmantel 401, einem Boden 402 und einer Metalleinlage 403. Das Magazin ist wie üblich prismatisch ausgebildet und der Boden 402 schräg angesetzt. Er ist mittels Nut 404 und Feder 405 am unteren Ende des Magazins aufgeschoben und durch eine Rastverriegelung 406 gehalten. Auf ihn stützt sich eine Feder 407 ab, die einen Schieber 408 nach oben drängt. Auf seiner einseitig angeordneten Schulter 409 stützen sich die Patronen 410 ab. Sie nehmen im unteren Bereich des Magazins eine Lage ein, bei der ihre Achse senkrecht zur Vorderwand 411 und zur Rückwand 412 verläuft. Im oberen Abschnitt des Magazins bildet die Metalleinlage 403 im Bereich der Geschosse seitliche Führungen 413, die sich nach oben stark verjüngen und die Patronenspitzen in die Nähe der Magazinmittelebene drängen, so daß sich die Patronen aufrichten und schließlich eine zum Magazinboden 402 im wesentlichen parallele Lage einnehmen. Der den Patronenböden zugeordnete Bereich 414 der Metalleinlage 403 konvergiert erst gegen Ende des Magazins, so daß die Patronenböden länger in ihrer ursprünglichen Staffelung verbleiben. Dies geht aus einem Vergleich der strichpunktierten Zickzacklinie der Figuren 2 und 3 hervor.

Durch die erfindungsgemäße Ausbildung werden zwei wesentliche Vorteile erzielt. Durch die Lage der Patronenböden wird eine satte Berührung zwischen ihnen und der Magazinrückwand 412 erreicht, so daß die Reibung herabgesetzt und der Bewegungswiderstand verringert ist. Ein Verhaken an der Rückwand ist hierbei ausgeschlossen. Der zweite Vorteil besteht darin, daß die Berührung zwischen den Patronen beim Aufrichten im oberen Abschnitt des Magazins sich verändert. Sie geht von einer Linienberührung in eine Punktberührung über, so daß keine gegenseitige Behinderung bei der Durchwanderung der Patronen im oberen Abschnitt des Magazins eintritt. Die Metalleinlage 403 weist mehrere Durchbrechungen 416 auf, die sich von außen nach innen erweitern und eine gute Verankerung der Einlage im Kunststoffmantel 401 des Magazins ergeben.

## Patentansprüche

1. Magazin für Feuerwaffen mit einem einen rechteckigen Querschnitt aufweisenden Kunststoffmantel und einem mit diesem verbundenen Boden sowie einem federgestützten Patronenschieber, dadurch gekennzeichnet, daß der Schieber (408) die Patronen (410) mit ihren Achsen senkrecht zur Vorderwand (411) und zur Rückwand (412) des Kunststoffmantels (401) führt und dieser mit einer an ihm verankerten Metalleinlage (403) versehen ist, die im oberen Bereich seitliche, sich nach oben stark verjüngende, die Patronenspitzen in die Nähe der Magazinsebene drängende und dadurch die Patronen aufrichtende Führungen (413) aufweist.

2. Magazin nach Anspruch 1, dadurch gekennzeichnet, daß der Boden (402) schräg zu der Vorderwand (411) und Rückwand (412) des Kunststoffmantels (401) und im wesentlichen parallel zur obersten Patrone (410) angeordnet ist und mit dem Kunststoffmantel (401) mittels Nut (404) und Feder (405) verbunden ist und seitliche Ausnehmungen aufweist, die mit Vorsprüngen im mittleren Bereich des Kunststoffmantels (401) im Sinne einer Verrastung (406) zusammenwirken, wobei Anlaufflächen an den Vorsprüngen und/oder Ausnehmungen vorgesehen sind.

## Claims

1. A firearms magazine, having a plastics casing of rectangular cross-section, a base connected thereo and a spring-supported cartridge slide, characterised in that the slide (408) guides the cartridges (410) with their axes perpendicular relative to the front wall (411) and to the rear wall (412) of the plastic casing (401), and the latter is equipped with a metal insert (403) which is anchored to it and which in the upper region has lateral guides (413) narrowing sharply upwards, forcing the cartridge tips into the vicinity of the magazine plane and thereby erecting the cartridges.

2. A magazine according to Claim 1, characterised in that the base (402) is arranged obliquely relative to the front wall (411) and rear wall (412) of the plastics casing (401) and essentially parallel to the uppermost cartridge (410), and is connected to the plastics casing (401) by means of a groove (404) and tongue (405) and has lateral recesses which interact with projections in the middle region of the plastics casing (401) with a locking effect (406), run- on faces being provided on the projections and/or recesses.

## Revendications

1. Magasin d'arme à feu comprenant une enveloppe en matière plastique de section tranversale rectangulaire et un fond relié à celle-ci, ainsi qu'un élévateur de cartouches supporté par un ressort, caractérisé en ce que l'élévateur (408) guide les cartouches (410) en sorte que leur axe soit perpendiculaire à la paroi avant (411) et à la paroi arrière (412) de l'enveloppe (401) en matière plastique et celle-ci est munie d'une pièce métallique rapportée (403) qui y est ancrée et qui comporte dans la partie supérieure des glissières (413) latérales, se rapprochant beaucoup vers-le haut, repoussant les pointes des cartouches à proximité du plan du magasin et redressant ainsi les cartouches.

2. Magasin suivant la revendication 1, caractérisé en ce que le fond (402) est incliné par rapport à la paroi avant (411) et à la paroi arrière (412) de l'enveloppe (401) en matière plastique, et est sensiblement parallèle à la cartouche (410) la plus élevée et est relié à l'enveloppe (401) en matière plastique au moyen de tenons (404) et de mortaises (405) et comporte latéralement des évidements qui coopèrent par encliquetage (406) avec des saillies de la partie moyenne de l'enveloppe (401) en matière plastique, des surfaces d'attaque étant prévues sur les sailles et/ou sur les évidements.
